# EUROPÄISCHE PATENTSCHRIFT

(11) **EP 0 695 828 B1**
(45) Veröffentlichungstag und Bekanntmachung des Hinweises auf die Patenterteilung: **25.09.2002**
(21) Anmeldenummer: 95108358.3
(22) Anmeldetag: 01.06.1995
(51) Int. Cl.: D21F 5/04

(54) **Verfahren zum Nachrüsten einer Trockenpartie einer Papiermaschine mit einer Einrichtung zur Behandlung einer laufenden Bahn durch Oberflächenbeschichtung oder Imprägnieren**
Method for providing the drying section of an existing papermachine with a device for coating or impregnating a moving web
Méthode pour équiper la section de séchage d'une machine à papier existante avec un dispositif pour le traitement d'une bande en mouvement par couchage ou imprégnation

(30) Priorität: 10.06.1994 DE 4420242
(43) Veröffentlichungstag der Anmeldung: 07.02.1996
(73) Patentinhaber: Voith Paper Patent GmbH, 89522 Heidenheim (DE)
(72) Erfinder: Kohl, Bernhard, D-89518 Heidenheim (DE); Reich, Stefan, D-89522 Heidenheim (DE); Kraft, Wilfried, D-89518 Heidenheim (DE)

(56) Entgegenhaltungen:
- EP-A- 0 596 365
- DE-A- 4 008 804
- DE-A- 4 302 435
- DE-A- 4 302 437
- DE-A- 4 313 628
- DE-A- 4 415 581
- US-A- 2 093 347
- US-A- 2 186 874
- US-A- 3 908 071

## Beschreibung

Die Erfindung betrifft ein Verfahren zum Nachrüsten einer ein-oder mehrreihigen Trockenpartie einer Papiermaschine mit einer Einrichtung zur wahlweisen Behandlung einer laufenden Papier-oder Kartonbahn durch Oberflächenbeschichtung oder Imprägnieren mit den im Oberbegriff des Anspruches 1 angegebenen Merkmalen.

Zum Stand der Technik wird auf folgende Druckschriften hingewiesen:
D1: Voith-Druck P 2771
D2: DE 43 13 628

Aus der D1 ist als Streichaggregat der sogenannte "Speedsizer" (mit dem der Auftrag des Streichmediums auf beide Seiten der Bahn gleichzeitig erfolgt) insbesondere aus den Abb. 2 bis 8 entnehmbar, wobei die Abbildungen 6 bis 8 bereits einfachere Bahnführungen zeigen.

Bei all diesen dargestellten Beispielen sind die Bahnlaufstrecken (Papierzüge) noch relativ lang. Insbesondere wird das bei der Abbildung 8 deutlich, in der der nachträgliche Einbau des Streichaggregates zum beidseitigen Auftragen des Streichmediums in eine vorhandene Papiermaschine dargestellt ist. An das Streichaggregat schließt sich der Einbau von beidseitig der Bahn angeordneten kontaktlosen Trocknern an, wodurch eine Anordnung bis in den Keller erfolgen mußte. Neben den langen Papierzügen bringt diese Variante auch hinsichtlich der notwendigen Baumaßnahmen und der Bedienmöglichkeit Nachteile mit sich.

Ebenfalls lange Bahnlaufstrecken für den Einbau von Streichaggregaten und kontaktlosen Trocknern, die sich hierbei in die Höhe erstrecken, sind bei der D2 notwendig, mit ebensolchen Nachteilen wie sie bei der D1 aufgezeigt wurden.

Der Erfindung liegt deshalb die Aufgabe zugrunde, ein gattungsgemäßes Verfahren anzugeben, zu dessen Durchführung lediglich geringer Bauraum und kurze freie Papierzüge für den Trocknungsvorgang erforderlich sind, und das gute Bedienmöglichkeiten vom Papiermaschinenboden aus ermöglicht. Zudem soll durch die kurzen freien Papierzüge ein hoher Laufwirkungsgrad, insbesondere bei hohen Geschwindigkeiten und niedrigen Bahnfestigkeiten, ermöglicht werden.

Erfindungsgemäß wird die Aufgabe durch die kennzeichnenden Merkmale des Hauptanspruches gelöst.

Gemäß der Erfindung ist es problemlos möglich, eine bereits vorhandene herkömmliche Trockenpartie mit Streichaggregaten und kontaktlosen Trocknern zur Oberflächenbehandlung der laufenden Papier- oder Kartonbahn nachzurüsten.

Die Trockenpartie kann dabei eine solche sein, die beispielsweise in der DE 4328554 beschrieben ist und aus zunächst einreihigen Trockengruppen mit je einem einzigen endlosen Filz bestehen kann. Auf die letzte Ein-Filz-Trockengruppe folgt dann wenigstens eine Zwei-Filz-Trockengruppe mit einigen unteren Zylindern und einigen oberen Zylindern, sowie mit einem Ober- und einem Unterfilz. Die Trockengruppen können selbstverständlich auch dreireihig oder schräggestellt in sogenannter "V"-Form ausgeführt sein.

Das einzubauende erste Streichaggregat ist bevorzugt hinter einer zweireihigen Trockenzylindergruppe angeordnet. Das hat den Vorteil, daß die Bahn, falls gewünscht, mit einem Restfeuchtigkeitsgehalt von z. B. nur 2 % in das erste Streichaggregat einlaufen kann.

Mit der erfindungsgemäßen Lösung ist es auch möglich, bei nicht erwünschter Oberflächenbehandlung bzw. Imprägnierung der Bahn, die in die Trockenpartie integrierten Streichaggregate zeitweilig nicht zu benutzen. Bei der Nicht-Benutzung der Streichaggregate kann der Bahnverlauf nahezu unverändert bleiben. In diesem Fall kann die Nachtrockenpartie für höhere Geschwindigkeiten (da ja die vorher ausgebauten Trockenzylinder fehlen und der gewünschte Trocknungsgrad erreicht werden soll) genützt werden.

Es brauchen insgesamt nur wenige (ca. 3) Trockenzylinder entfernt zu werden, um eine vorhandene Trockenpartie nachträglich zwecks Oberflächenbehandlung bzw. Imprägnierung der Bahn umzurüsten.

Der Laufweg der Papierbahn muß an keiner Stelle den normalen Raum der Trockenpartie verlassen, so daß insbesondere die Bedienung der Streichaggregate immer in etwa vom Papiermaschinenboden aus erfolgen kann.

Durch die erfindungsgemäße Anordnung der Streichaggregate, mit denen an getrennten Stellen jeweils einmal die Unterseite und einmal die Oberseite der Bahn behandelt wird und den sich anschließenden Bahnumlenkungsmitteln, z. B. Umlenkwalzen oder berührungslose Umlenkeinrichtungen, die mit unbeheizter oder beheizter Luft arbeiten und unter den Namen "Air turn" oder "Air can" bekannt sind, werden die Vorteile, die in einer geringen Baulänge, einem geringen Bauraum sowie sehr kurzen freien Papierzügen liegen, erreicht. Dabei ist es vorteilhaft, kontaktlose Trockner einem als Umlenkwalze ausgebildeten Trockenzylinder zuzuordnen, im Gegensatz zum Stand der Technik, wo die kontaktlosen Trockner beidseitig an der Bahn angeordnet waren und dadurch lange Papierzüge verursachten.

Durch kurze freie Papierzüge sind auch höhere Bahngeschwindigkeiten, ohne daß es zu Bahnabrissen kommt, erreichbar.

Außerdem erlauben die kurzen freien Papierzüge ein Durchfahren des Auftragsbereiches bei Bahntrockengehalten von ≤ 80 % im Falle der Nichtbenutzung der Auftragswerke.

Die Erfindung wird nachfolgend an Hand der zeichnerisch dargestellten Ausführungsbeispiele erläutert:

Die Figuren 1 bis 7 zeigen schematische Seitenansichten auf verschiedene Ausführungsformen von aus mehreren Trockengruppen bestehenden Trockenpartien, die Streichaggregate zur Behandlung der Papier- oder Kartonbahn enthalten.

In den Figuren sind gleiche Bauteile auch mit den gleichen Bezugszeichen versehen worden. Auf diese soll in den einzelnen Figurenbeschreibungen nicht näher eingegangen werden.

In der Figur 1 sind drei hintereinander angeordnete doppelreihige Trockengruppen 10, 11, 12, nämlich sogenannte Zwei-Filz-Trockengruppen dargestellt. Sie bestehen jeweils aus den unteren Zylindern 15 mit einem üblichen unteren Filz UF (Filzoder Trockensiebbespannung) sowie oberen Zylindern 16 mit einem oberen Filz OF. Mit anderen Worten: Fig. 1 zeigt eine erste Trockengruppe 10, eine zweite Trockengruppe 12 und eine dazwischen angeordnete Trockengruppe 11. Diese Zwischen-Trockengruppe 11 kann nur einen oder auch mehrere obere Zylinder 16 und wenigstens einen unteren Zylinder 15 (nicht dargestellt) enthalten. Nicht dargestellt sind Antriebe, da sie herkömmlicher Art sind.

Nach der ersten Trockengruppe 10, die die Bahn 40 in schräg abwärtslaufender Richtung verläßt, ist ein erstes Streichaggregat 35 zur Behandlung der einen Seite (z. B. der Unterseite) der Bahn 40 angeordnet. Das Streichaggregat 35 für den einseitigen Auftrag eines flüssigen Streichmediums ist hier einem Walzenpaar, bestehend aus zwei miteinander einen Preßspalt bildenden Walzen, zugeordnet. Dabei ist die Walze 1 die Auftragswalze, auf die ein (Düsen-)Auftragswerk 20 wirkt und die Walze 2 ist die Gegenwalze.

Dem Streichaggregat 35 schließt sich eine von der Bahn 40 umschlungene, in der Höhe der unteren Trockenzylinder 15 der ersten und zweiten Trockenzylindergruppe 10 und 12 befindliche Umlenk-Walze 30 an. Diese kann beheizbar oder unbeheizt sein, rotierend oder auch feststehend ausgeführt sein.

Ein vorhandener, unterer heizbarer Trockenzylinder kann als Umlenkwalze 30 genutzt werden.

Wie in Fig. 1 ersichtlich ist, wird die bestrichene Seite der Bahn 40 mittels einer am Umfang der Walze 30 angeordneten kontaktlosen Trocknungseinrichtung 21 soweit getrocknet, daß sie danach zunächst durch Kontakt mit einem weiteren oberen Trockner 16 der Trockengruppe 11 weitergetrocknet werden kann. (Falls erforderlich, kann vor oder nach der Umlenkwalze 30 eine Breitstreckwalze angeordnet werden.)

Anschließend läuft die Bahn 40 über Papierleitwalzen 22, von wo aus sie in aufwärtiger Richtung dem nächsten Streichaggregat 35' zur Behandlung der anderen Seite, z. B. der Oberseite der Bahn, zugeführt wird. Die Bahn passiert dabei wieder ein aus Walzen 1 und 2 bestehendes, einen Preßspalt bildendes Walzenpaar. Dieses Streichaggregat 35' umfaßt vorzugsweise ein spezielles Düsenauftragswerk 20' gemäß Patentanmeldung DE-A-44 13 232 Eine weitere kontaktlose Trocknungseinrichtung 21 an der Walze 30' ist dem Streichaggregat 35' nachgeordnet.

Wie Fig. 2 zeigt, ist es auch möglich, die Umlenkwalzen 30 bzw. 30' ohne kontaktlose Trockner 21 zu benutzen.

In den Figuren 3 und 4 ist der Einsatz von berührungslosen Bahn-Umlenkmitteln anstelle der Umlenkwalzen 30 und 30' dargestellt, wobei Fig. 3 den sogenannten "Air turn" 39' und Fig. 4 den sogenannten "Air can" 39 zeigt. Die Air turns und Air cans sind mit Luftdüsen für beheizte oder unbeheizte Luft versehen, die ein Luftpolster zwecks Bahnumlenkung erzeugen. Ein Air turn wird in der Regel mit Kaltluft beaufschlagt und dient der Bahnumlenkung. Ein Air can, der mit beheizter Luft arbeitet, ist Bahnumlenkeinrichtung und Bahntrockner zugleich.

In üblicher Weise erfolgt danach, wie in den Figuren 1 bis 3 zu sehen, die weitere Trocknung der Bahn 40 in der nächsten oder zweiten Trockengruppe 12, wonach auch weitere Streichaggregate (nicht dargestellt in den Figuren) angeordnet sein können.

Auch die Umlenkwalze 30' kann genau wie die Walze 30 beheizbar oder unbeheizt sein. In letzterem Falle stellt diese dann eine einfache Bahnleitwalze dar. Die Walze 30' kann ebenfalls wie die Walze 30 rotieren oder feststehen.

In den Figuren 1 bis 4 sind darüber hinaus unter den Streichaggregaten 35 und 35' Bediengänge 23, die mit Geländer und einer Auffangwanne für das Abspritzen des flüssigen Auftragsmediums versehen sind, mit dargestellt.

Die Figur 5 zeigt den nachträglichen Einbau von Streichaggregaten 35 und 35' in eine bereits vorhandene doppelreihige Trockenpartie. Die Trockenzylinder und Leitwalzen, die aufgrund des Einbaus der Streichaggregate 35 und 35' ausgebaut werden mußten, wurden in der Zeichnung gestrichelt dargestellt. Der Antrieb muß so umgebaut werden, daß dieser Zylinder entgegen der ursprünglichen Drehrichtung laufen kann und separat drehzahlregelbar ist.

Anstelle von ausgebauten Trockenzylindern 15' sind für die einzubauenden Streichaggregate 35 und 35' wieder Auftragswalzen 1 angebracht. Als Gegenwalze dient hierbei je ein vorhandener Trockenzylinder, der in der Figur 5 mit 16'', (bei Streichaggregat 35) und 15'' (bei Streichaggregat 35') bezeichnet wurde. In Fig. 5 ist in strichpunktierter Linie noch der Verlauf der Bahn 40 eingezeichnet - bei Nichtbenutzung des Streichaggregats 35' -, wenn der Weg über die Papierleitwalzen 22 nicht genommen werden soll.

Zwei weitere Varianten der Bahnführung sind in den Figuren 6 und 7 dargestellt. Bei beiden Figuren 6 und 7 ist gezeigt, daß sich das erste Streichaggregat 35 auch an eine einreihige Trockengruppe 13, bestehend aus Trockenzylindern 17 anschließen kann. Am Ende dieser einreihigen Trockengruppe 13 kann die Papierbahn 40 einen Restfeuchtigkeitsgehalt zwischen ca. 2 % und ca. 6 % aufweisen, je nach den vorliegenden Betriebsbedingungen und je nach der Art des nachfolgend aufgetragenen Streichmediums. Die Trockengruppe 13 hat einen endlosen Filz F, der zusammen mit der Bahn 40 abwechselnd über die Trockenzylinder 17 und Umlenkwalzen 18 läuft. Es ist denkbar, daß die Umlenkwalzen 18 auch als Saugwalzen mit externen Saugkasten 19 ausgebildet sein können.

Im Anschluß an das Streichaggregat 35 und die kontaktlosen Trockner 21 durchläuft die Bahn 40 wieder eine einreihige Trockengruppe 14, die ebenfalls wie die Trockengruppe 13 beschaffen ist. Papierleitwalzen 22 transportieren die Bahn 40 danach zum zweiten Streichaggregat 35' und danach zur Walze 30' mit den kontaktlosen Trocknern 21.

Nachfolgend wird die Bahn 40 einer weiteren Trocknung in einer doppelreihigen Trockengruppe 12, wie sie bereits in Figur 1 dargestellt ist, ausgesetzt.

Bei der Figur 7 dagegen ist gezeigt, daß der Auftrag des flüssigen Streichmediums auf die andere Seite der Bahn 40 gleich im Anschluß an die kontaktlose Trocknung, welche nach dem ersten Auftrag mit dem Streichaggregat 35 vorgenommen wurde, erfolgen kann. In gleicher Weise wie bei Figur 1, 2 und 3 erfolgt danach die zweite kontaktlose Trocknung und die Kontakttrocknung mit der Trockengruppe 12.

Es ist auch denkbar, dabei auf die kontaktlose Trocknung 21 zu verzichten. Das ist insbesondere dann sinnvoll, wenn nur geringe Strichgewichte aufzubringen sind.

Es versteht sich, daß die in den Figuren 2 bis 4 dargestellten Bahn-Umlenkmittel 30, 30', 40 und 40' ebenfalls bei den in Fig. 6 und 7 dargestellten Varianten jeweils Anwendung finden können.

Aus allen Figuren ist ersichtlich, daß die Bahn in jedem Bereich nur sehr kurze freie Papierlaufstrecken zurücklegen muß, was neben den bereits beschriebenen Vorteilen noch einen verbesserten Laufwirkungsgrad, insbesondere bei hohen Geschwindigkeiten und niedrigen Bahnfestigkeiten hat. Mit anderen Worten, die Gefahr von Papierabrissen wird beträchtlich verringert.

## Patentansprüche

1. Verfahren zum Nachrüsten einer ein- oder mehrreihigen Trockenpartie einer Papiermaschine mit einer Einrichtung zur wahlweisen Behandlung einer laufenden Papier- oder Kartonbahn (40) durch Oberflächenbeschichtung oder Imprägnieren,
wobei die Einrichtung für jede der beiden Seiten der Bahn (40) je ein Streichaggregat (35, 35') umfasst,
wobei jedem der Streichaggregate (35, 35') eine Streichmedienzuführung für indirekten Auftrag von Streichmedium auf die Bahn (40) zugeordnet ist,
wobei ein erstes Streichaggregat (35) zur Behandlung der einen Seite der Bahn (40) einer ersten Trockengruppe (10) der Trockenpartie nachgeordnet ist,
wobei ein zweites Streichaggregat (35') zur Behandlung der jeweils anderen Seite der Bahn (40) einer zweiten Trockengruppe (12) der Trockenpartie vorgeordnet ist, und
wobei den Streichaggregaten (35, 35') Mittel (30, 30', 39, 39') zur Bahnumlenkung nachgeordnet sind,
**dadurch gekennzeichnet, dass** man die beiden Streichaggregate (35, 35') nach Entfernen von Trockenzylindern aus der Trockenpartie an voneinander zumindest durch dem ersten Streichaggregat (35) nachgeordnete Bahnumlenkmittel (30, 39, 39') getrennten Stellen des Bahnverlaufs innerhalb des von der Trockenpartie eingenommenen Bauraums anordnet.

2. Verfahren nach Anspruch 1,
**dadurch gekennzeichnet, dass** die Stellen, an denen man die beiden Streichaggregate (35, 35') anordnet, ferner durch eine Zwischen-Trockengruppe (11, 14) getrennt sind.

3. Verfahren nach Anspruch 1 oder 2,
**dadurch gekennzeichnet, dass** man wenigstens eines der beiden Streichaggregate (35, 35') an einer Stelle anordnet, der ein als Bahn-Umlenkwalze (30, 30') ausgebildeter Trockenzylinder einer Trockengruppe (11, 12, 14) nachgeordnet ist.

4. Verfahren nach Anspruch 3,
**dadurch gekennzeichnet, dass** dem als Bahn-Umlenkwalze (30, 30') ausgebildeten Trockenzylinder kontaktlose Trockner (21) zugeordnet sind.

5. Verfahren nach Anspruch 4,
**dadurch gekennzeichnet, dass** die Einrichtung, mit der man die Trockenpartie nachrüstet, die kontaktlosen Trockner (21) umfasst.

6. Verfahren nach Anspruch 1,
**dadurch gekennzeichnet, dass** man wenigstens eines der beiden Streichaggregate (35, 35') an einer Stelle anordnet, der ein berührungslos arbeitendes Bahn-Umlenkmittel (39, 39') nachgeordnet ist.

7. Verfahren nach Anspruch 6,
**dadurch gekennzeichnet, dass** die Einrichtung, mit der man die Trockenpartie nachrüstet, das berührungslos arbeitende Bahn-Umlenkmittel (39, 39') umfasst.

8. Verfahren nach Anspruch 1,
**dadurch gekennzeichnet, dass** wenigstens eine Trockengruppe (10, 11, 12) als doppelreihige Trockenzylindergruppe ausgebildet ist, und dass man die beiden Streichaggregate (35, 35') jeweils zwischen den Trockenzylindern (15, 16) der unteren und der oberen Reihe anordnet.

9. Verfahren nach Anspruch 1,
**dadurch gekennzeichnet, dass** wenigstens eine Trockengruppe (13, 14) als einreihige Trockenzylindergruppe ausgebildet ist, und dass man die beiden Streichaggregate (35, 35') jeweils im Wesentlichen in Höhe der Trockenzylinder (17) der einreitügen Trockenzylindergruppe anordnet.

10. Verfahren nach Anspruch 1,
**dadurch gekennzeichnet, dass** man die Streichaggregate (35, 35') derart anordnet, dass jeweils ein bereits vorhandener Trockenzylinder (15, 16) eine Gegenwalze (15", 16") zu einer Auftragswalze (1) des jeweiligen Streichaggregats (35, 35') bildet und mit ihr einen Pressspalt für die Bahn (40) bildet.

11. Verfahren nach Anspruch 3 oder 4,
**dadurch gekennzeichnet, dass** man das zweite Streichaggregat (35') unmittelbar dem dem ersten Streichaggregat (35) nachgeordneten als Bahn-Umlenkwalze (30) ausgebildeten Trockenzylinder nachordnet.

12. Verfahren nach Anspruch 8,
**dadurch gekennzeichnet, dass** man wenigstens eines der Streichaggregate (35, 35') unmittelbar zwischen einem letzten Zylinder (15, 16) der wenigstens einen doppelreihigen Trockenzylindergruppe (10, 11, 12) und einem diesem wenigstens einem Streichaggregat (35, 35') nachgeordneten Bahn-Umlenkmittel (30, 30', 39, 39') anordnet, wobei der letzte Zylinder (15, 16) in Höhe der oberen oder der unteren Reihe von Trockenzylindern und das Bahn-Umlenkmittel (30, 30', 39, 39') in der Höhe der jeweils anderen Reihe von Trockenzylindern angeordnet ist.

13. Verfahren nach Anspruch 8,
**dadurch gekennzeichnet, dass** man das zweite Streichaggregat (35') unmittelbar zwischen dem dem ersten Streichaggregat (35) nachgeordneten ersten Bahn-Umlenkmittel (30) und einem dem zweiten Streichaggregat (35') nachgeordneten zweiten Bahn-Umlenkmittel (30') anordnet, wobei das erste Bahnumlenkmittel (30) in Höhe der oberen oder der unteren Reihe von Trockenzylindern der wenigstens einen doppelreihigen Trockenzylindergruppe (10, 11, 12) und das zweite Bahn-Umlenkmittel (30') in Höhe der jeweils anderen Reihe von Trockenzylindern angeordnet ist.

## Claims

1. Method of retrofitting a single-row or multi-row drying section of a paper machine with a device for the optional treatment of a moving paper or board web (40) by means of surface coating or impregnation,
the device comprising a coating unit (35, 35') for each of the two sides of the web (40),
each of the coating units (35, 35') being assigned a coating-medium feed system for the indirect application of coating medium to the web (40),
a first coating unit (35) for treating one side of the web (40) being arranged downstream of a first drying group (10) of the drying section,
a second coating unit (35') for treating the respective other side of the web (40) being arranged upstream of a second drying group (12) of the drying section, and
the coating units (35, 35') being arranged downstream of means (30, 30', 39, 39') for deflecting the web,
**characterized in that** after drying cylinders have been removed from the drying section, the two coating units (35, 35') are arranged within the installation space occupied by the drying section at points in the course of the web which are separated from each other at least by web deflection means (30, 39, 39') arranged downstream of the first coating unit (35).

2. Method according to Claim 1, **characterized in that** the points at which the two coating units (35, 35') are arranged are also separated by an intermediate drying group (11, 14).

3. Method according to Claim 1 or 2, **characterized in that** at least one of the two coating units (35, 35') is arranged at a point which is arranged downstream of a drying cylinder which belongs to a drying group (11, 12, 14) and is designed as a web deflection roll (30, 30').

4. Method according to Claim 3, **characterized in that** non-contacting dryers (21) are assigned to the drying cylinder designed as a web deflection roll (30, 30').

5. Method according to Claim 4, **characterized in that** the device with which the drying section is retrofitted comprises the non-contacting dryers (21).

6. Method according to Claim 1, **characterized in that** at least one of the two coating units (35, 35') is arranged at a point which is downstream of a web deflection means (39, 39') that operates without contact.

7. Method according to Claim 6, **characterized in that** the device with which the drying section is retrofitted comprises the web deflection means (39, 39') that operates without contact.

8. Method according to Claim 1, **characterized in that** at least one drying group (10, 11, 12) is designed as a double-row drying cylinder group, and **in that** the two coating units (35, 35') are arranged in each case between the drying cylinders (15, 16) of the lower and the upper row.

9. Method according to Claim 1, **characterized in that** at least one drying group (13, 14) is designed as a single-row drying cylinder group, and **in that** the two coating units (35, 35') are in each case arranged substantially at the height of the drying cylinders (17) of the single-row drying cylinder group.

10. Method according to Claim 1, **characterized in that** the coating units (35, 35') are arranged in such a way that in each case a drying cylinder (15, 16) that is already present forms an opposing roll (15'', 16'') to an applicator roll (1) of the respective coating unit (35, 35') and, with the said applicator roll (1), forms a press nip for the web (40).

11. Method according to Claim 3 or 4, **characterized in that** the second coating unit (35') is arranged immediately downstream of the drying cylinder which is arranged downstream of the first coating unit (35) and designed as a web deflection roll (30).

12. Method according to Claim 8, **characterized in that** at least one of the coating units (35, 35') is arranged immediately between a last cylinder (15, 16) of the at least one double-row drying cylinder group (10, 11, 12) and a web deflection means (30, 30', 39, 39') arranged downstream of this at least one coating unit (35, 35'), the last cylinder (15, 16) being arranged at the height of the upper or the lower row of drying cylinders and the web deflection means (30, 30', 39, 39') being arranged at the height of the respective other row of drying cylinders.

13. Method according to Claim 8, **characterized in that** the second coating unit (35') is arranged immediately between the first web deflection means (30) arranged downstream of the first coating unit (35) and a second web deflection means (30') arranged downstream of the second coating unit (35'), the first web deflection means (30) being arranged at the height of the upper or the lower row of drying cylinders of the at least one double-row drying cylinder group (10, 11, 12) and the second web deflection means (30') being arranged at the height of the respective other row of drying cylinders.

## Revendications

1. Procédé pour équiper un train de séchage à une ou plusieurs rangées d'une machine à papier avec un dispositif pour le traitement sélectif d'une bande de papier ou de carton (40) en mouvement par revêtement de surface ou imprégnation,
dans lequel le dispositif comprend un ensemble de. couchage (35, 35') pour chacune des deux faces de la bande (40),
dans lequel une arrivée de sauce de couchage est associée à chaque ensemble de couchage (35, 35') pour l'application indirecte de sauce de couchage sur la bande (40),
dans lequel un premier ensemble de couchage (35) pour le traitement d'une première face de la bande (40) est disposé à la suite d'un premier groupe de séchage (10) du train de séchage,
dans lequel un second ensemble de couchage (35') pour le traitement de l'autre face de la bande (40) est disposé avant un second groupe de séchage (12) du train de séchage, et
dans lequel des moyens (30, 30', 39, 39') pour la déviation de la bande sont disposés à la suite des ensembles de couchage (35, 35'),
**caractérisé en ce que** l'on dispose les deux ensembles de couchage (35, 35'), après enlèvement de cylindres de séchage hors du train de séchage, en des endroits de la trajectoire de la bande, à l'intérieur de l'espace occupé par le train de séchage, séparés l'un de l'autre au moins par des moyens (30, 39, 39') de déviation de la bande disposés à la suite du premier ensemble de couchage (35).

2. Procédé suivant la revendication 1, **caractérisé en ce que** les endroits, auxquels on dispose les deux ensembles de couchage (35, 35'), sont en outre séparés par un groupe de séchage intermédiaire (11, 14).

3. Procédé suivant la revendication 1 ou 2, **caractérisé en ce que** l'on dispose au moins un des deux ensembles de couchage (35, 35') en un endroit, à la suite duquel est disposé un cylindre de séchage d'un groupe de séchage (11, 12, 14) ayant la forme d'un rouleau de déviation de la bande (30, 30').

4. Procédé suivant la revendication 3, **caractérisé en ce que** des séchoirs sans contact (21) sont associés au cylindre de séchage ayant la forme d'un rouleau de déviation de la bande (30, 30').

5. Procédé suivant la revendication 4, **caractérisé en ce que** le dispositif, avec lequel on équipe le train de séchage, comprend les séchoirs sans contact (21).

6. Procédé suivant la revendication 1, **caractérisé en ce que** l'on dispose au moins un des deux ensembles de couchage (35, 35') en un endroit, à la suite duquel sont disposés des moyens (39, 39') de déviation de la bande opérant sans contact.

7. Procédé suivant la revendication 6, **caractérisé en ce que** le dispositif, avec lequel on équipe le train de séchage, comprend les moyens (39, 39') de déviation de la bande opérant sans contact.

8. Procédé suivant la revendication 1, **caractérisé en ce qu'**au moins un groupe de séchage (10, 11, 12) est constitué par un groupe de cylindres de séchage à double rangée, et **en ce que** l'on dispose les deux ensembles de couchage (35, 35') chaque fois entre les cylindres de séchage (15, 16) de la rangée inférieure et de la rangée supérieure.

9. Procédé suivant la revendication 1, **caractérisé en ce qu'**au moins un groupe de séchage (13, 14) est constitué par un groupe de cylindres de séchage à une seule rangée, et **en ce que** l'on dispose les deux ensembles de couchage (35, 35') chaque fois sensiblement à hauteur des cylindres de séchage (17) du groupe de cylindres de séchage à une seule rangée.

10. Procédé suivant la revendication 1, **caractérisé en ce que** l'on dispose les ensembles de couchage (35, 35') de telle manière qu'un cylindre de séchage déjà présent (15, 16) forme chaque fois un contre-cylindre (15", 16") à un rouleau d'enduction (1) de l'ensemble de couchage (35, 35') respectif et forme avec celui-ci une fente de pressage pour la bande (40).

11. Procédé suivant la revendication 3 ou 4, **caractérisé en ce que** l'on dispose le second ensemble de couchage (35') directement à la suite du cylindre de séchage ayant la forme d'un rouleau (30) de déviation de la bande disposé à la suite du premier ensemble de couchage (35).

12. Procédé suivant la revendication 8, **caractérisé en ce que** l'on dispose au moins un des ensembles de couchage (35, 35') directement entre un dernier cylindre (15, 16) du au moins un groupe de cylindres de séchage à double rangée (10, 11, 12) et des moyens (30, 30', 39, 39') de déviation de la bande disposés à la suite de cet au moins un ensemble de couchage (35, 35'), le dernier cylindre (15, 16) étant disposé à hauteur de la rangée supérieure ou de la rangée inférieure de cylindres de séchage et les moyens (30, 30', 39, 39') de déviation de la bande étant chaque fois disposés à hauteur de l'autre rangée de cylindres de séchage.

13. Procédé suivant la revendication 8, **caractérisé en ce que** l'on dispose le second ensemble de couchage (35') directement entre les premiers moyens (30) de déviation de la bande disposés à la suite du premier ensemble de séchage (35) et des seconds moyens (30') de déviation de la bande disposés à la suite du second ensemble de couchage (35'), les premiers moyens (30) de déviation de la bande étant disposés à hauteur de la rangée supérieure ou de la rangée inférieure de cylindres de séchage du au moins un groupe de cylindres de séchage à double rangée (10, 11, 12) et les seconds moyens (30') de déviation de la bande étant chaque fois disposés à hauteur de l'autre rangée de cylindres de séchage.
